# EUROPÄISCHE PATENTANMELDUNG

(11) **EP 3 822 443 A1**
(43) Veröffentlichungstag der Anmeldung: **19.05.2021**
(21) Anmeldenummer: 20205769.1
(22) Anmeldetag: 04.11.2020
(51) Int. Cl.: E05F 1/08, E05F 1/16, E05F 5/00, E05F 5/08

(54) **HILFSANTRIEB MIT DÄMPFUNGSEINRICHTUNG FÜR EIN ORTSVERÄNDERBARES TORBLATT UND TOR MIT EINEM SOLCHEN HILFSANTRIEB MIT DÄMPFUNGSEINRICHTUNG**

(30) Priorität: 18.11.2019 DE 102019131119
(71) Anmelder: Alpha Deuren International BV, 6942 GB Didam (NL)
(72) Erfinder: RUITER, Marc Andre, 3812 SR Amersfoort (NL)
(74) Vertreter: Puschmann Borchert Kaiser Klettner Patentanwälte Partnerschaft mbB

(57) **Zusammenfassung**

Die Erfindung betrifft einen Hilfsantrieb mit Dämpfungseinrichtung für ein ortsveränderbares Torblatt, das in seitlichen Führungsschienen, die mindestens einen im Wesentlichen horizontalen Führungsschienenabschnitt aufweisen, geführt wird, wobei der Hilfsantrieb durch ein Zugfederelement (7) bestimmt wird, das zwischen einem ortsfesten Halter (2) und einem an einem Mitnehmer (8) befestigten Halter (3) angeordnet ist, wobei der Hilfsantrieb im Wesentlichen aus einem länglichen, stationären Tragelement (1) mit an einem seiner Enden befestigtem Halter (2) und einer auf dem Tragelement (1) translatorisch veränderbaren Baugruppe (27) besteht.

## Beschreibung

Die Erfindung betrifft einen Hilfsantrieb mit einer Dämpfungseinrichtung für ein ortsveränderbares Torblatt, das in seitlichen Führungsschienen, die mindestens einen im Wesentlichen horizontalen Führungsschienenabschnitt aufweisen, geführt wird, wobei der Hilfsantrieb ein Zugfederelement aufweist, und das Zugfederelement beim Auftreffen des Torblattes in seinem Öffnungsbereich gespannt wird.

Ein Torblatt, das in seitlichen Führungsschienen, die einen im Wesentlichen vertikalen Abschnitt und einen im Wesentlichen horizontalen Abschnitt mit dazwischen verbindendem Bogenabschnitt aufweisen, ortsveränderbar ist, ist der DE 10 2015 100 617 A1 zu entnehmen. An den freien Enden der im Wesentlichen horizontalen Führungsschienenabschnitte ist eine Endlagendämpfungseinrichtung montiert. Diese Endlagendämpfungseinrichtung beinhaltet eine Vorrichtung, in der die kinetische Energie des sich öffnenden Torblattes im Bereich seiner Parkstellung derart aufgefangen und verbraucht oder zumindest teilweise verbraucht wird, wobei die Bauform der Vorrichtung vergrößert wird.

Mit der EP 3 550 100 A1 wird eine Endlagenspeichervorrichtung bekannt, bei der als Kraftspeicher eine Zugfeder eingesetzt wird. Dieser Kraftspeicher ist frei von Führungseinrichtungen und über eine Verbindung einerseits an einer ortsfesten Anbindung an einem Schienenabschnitt und andererseits über eine Verbindung direkt oder indirekt mit einer ortsveränderbaren Halterung verbunden. Diese Halterung wird dabei innerhalb des Führungsschienenabschnittes translatorisch durch einen Mitnehmer verändert.

Die DE 10 2017 129 103 A1 gibt eine Befestigungseinrichtung wieder, die eine Steckverbindung beinhaltet und in vorgefertigte Aufnahmen eines Führungsabschnittes eingesetzt wird. Die Befestigungseinrichtung ist dabei auf einem Führungselement angeordnet und weist eine Druckfeder auf, die beim Auftreffen des Torblattes zusammengedrückt wird. Eine derartige Befestigungsart mit Steckverbindungen ist in der Praxis nicht ausführbar, weil nur in festen Abschnitten eine Montage dieser Befestigungseinrichtung möglich ist und somit eine Anpassung an alle örtlichen Verhältnisse nicht möglich ist.

Durch die heute zur Verfügung stehenden Fertigungsprozesse werden Tore mit immer größeren und schwereren Torblättern hergestellt. In der Regel werden diese Torblätter durch einen motorischen Antrieb angetrieben, wobei jedoch auch eine Betätigung von Hand möglich ist. Derartige Torblätter können als Sektionaltore aus drehgelenkig untereinander verbundenen Segmenten bestehen, die in seitlichen Führungsschienen verfahren werden. Diese Führungsschienen können neben einem im Wesentlichen vertikalen Abschnitt auch einen durch einen Bogen verbindenden im Wesentlichen horizontalen Schienenabschnitt aufweisen. In diesem im Wesentlichen horizontalen Führungsschienenabschnitt befindet sich die Parkposition des Torblattes in der Öffnungsposition. Diese Öffnungsstellung bedeutet, dass sich das Torblatt mit seinem fast gesamten Gewicht in einer im Wesentlichen horizontalen Lage befindet. Diese Lage entspricht einem Totpunkt mit Bezug auf die kinematische Ortsveränderung des Torblattes, wobei als Ortsveränderung der Beginn einer Schließfahrt angesehen wird.

Die Aufgabe der Erfindung besteht darin, für ortsveränderbare Torblätter der vorgenannten Art eine Vorrichtung zu bereit zu stellen, die in der Lage ist, dem Torblatt in seiner Parkstellung eine Anschubhilfe für die anschließende Schließfahrt zu geben. Die sich bei den unterschiedlichen Montageausführungen ergebenden unterschiedlichen Montagesituationen sollen alle mit einer solchen Vorrichtung ausführbar sein. Eine millimetergenaue Montage einer solchen Vorrichtung sollte möglich sein. Ferner soll die Geräuschentwicklung einer derartigen Vorrichtung niedrig sein.

Die Aufgabe der Erfindung wird durch einen Hilfsantrieb mit gleichzeitiger Dämpfungseinrichtung nach Anspruch 1 und einem Tor nach Anspruch 13 gelöst. Die sich an den Hauptanspruch anschließenden Unteransprüche geben dabei eine weitere erfindungsgemäße Ausgestaltung der Aufgabe wieder.

Um beim Einfahren eines Torblattes in seine Parkposition, die der Öffnungsposition entspricht, die innerhalb des Torblattes befindliche kinetische Energie weitestgehend ohne Verluste zu nutzen, wird diese Energie in einem Federspeicher eines Hilfsantriebes gespeichert. Damit wird die kinetische Energie zunächst durch die Speicherung in eine statische Energie umgewandelt. Diese gespeicherte Energie kann im Bedarfsfall, d.h. zu Beginn eines Schließvorganges des Torblattes, wieder in Form von kinetischer Energie durch den Hilfsantrieb mit gleichzeitiger Dämpfungseinrichtung umgewandelt werden, um dadurch eine Anschubkraft für die Überwindung des Totpunktes des Torblattes bereitzustellen. Dabei kann der Hilfsantrieb innerhalb des im Wesentlichen horizontalen Führungsschienenabschnittes in seiner Position sehr genau einjustiert und montiert werden. Eine solche einfache Montage des Hilfsantriebes mit Dämpfungseinrichtung ist aufgrund der örtlichen Verhältnisse sehr oft nicht ausführbar, was dazu führt, dass die benötigten Anschubkräfte und auch das Dämpfungskonzept nicht oder nur unzureichend umgesetzt werden können.

Während der Endlagenspeicher gemäß der EP 3 550 100 A1 im Wesentlichen nur für Torblätter mit einem geringen Gewicht einsetzbar sind, soll die Verwendung eines Hilfsantriebes mit Dämpfungseinrichtung nach der vorliegenden Erfindung für alle Arten von Torblättern unbegrenzt verwendbar sein. Das bedeutet, dass auch bei großen Torblattgewichten der Einsatz möglich ist.

Es wird eine Konstruktion vorgeschlagen, die ein längliches Tragelement beinhaltet, das vorzugsweise einen runden Querschnitt aufweist. Ein derartiges Tragelement kann als Vollmaterial oder Rohr preisgünstig hergestellt werden und beinhaltet an einem seiner Enden Halter. Ein erster Halter ist auf dem Tragelement verbunden. Ein zweiter Halter ist auf dem Tragelement translatorisch veränderbar und nach genauer Platzierung wird dieser zweite Halter außerhalb des Tragelementes festgesetzt, d.h. die Befestigung des zweiten Halters wird nicht an dem Tragelement ausgeführt. Der zweite Halter bildet mit dem Federspeicher und einem Mitnehmer eine eigene, kompakte Baugruppe. Diese translatorische Veränderung der Baugruppe ermöglicht eine sehr genaue Positionierung und damit Einstellung einer derartigen Vorrichtung in einer Ausbildung als Dämpfungseinrichtung und Hilfsantrieb bei allen Ausführungen von Torblättern.

Sowohl der erste, feste Halter an dem Tragelement als auch die Baugruppe mit dem zweiten Halter werden seitlich in einem im Wesentlichen horizontal verlaufenden Führungsschienenabschnitt der Führungsschienen festgelegt. Diese Festlegung richtet sich nach der Montageart des Torblattes bzw. auch nach den räumlichen Gegebenheiten. Durch diese Konstruktionsausführung mit zwei unterschiedlich befestigten Haltern ist es möglich allen Montageanforderungen gerecht zu werden.

Der auf dem Tragelement veränderbare Halter ist dabei so konstruiert, dass dieser das Tragelement im Wesentlichen nur umgreift, aber gleichzeitig nicht mit dem Tragelement verbunden ist. Gleichzeitig ist mit diesem Halter ein Federspeicher einerends verbunden, wobei das andere Ende des Federspeichers mit einem beweglichen Mitnehmer verbunden ist, der auf dem Tragelement frei veränderbar ist. Mit dem Mitnehmer festverbunden ist darüber hinaus ein Anschlag für das Torblatt oder Bauteile, die mit dem Torblatt verbunden sind, wobei der Anschlag berührungslos in einen Führungsschienenabschnitt eintauchen kann.

Eine solche Baugruppe kann sowohl einen Federspeicher in Form einer Druckfeder als auch eine Zugfeder beinhalten. In der Praxis haben sich aber Zugfederelemente als die besseren und sicheren Federspeicher herausgestellt.

Das Tragelement kann aus Festigkeitsgründen aus Vollmaterial bestehen, jedoch kann bei geeigneten Torgrößen das Tragelement auch aus einem Rohr bestehen. Tragelemente können grundsätzlich in verschiedenen Durchmesser ausgeführt werden, um so auch unterschiedlichen Zugfedergrößen angepasst zu werden. Große Tor mit einem höheren Torblattgewicht erfordern auch unterschiedliche Längen der Tragelemente, wodurch auch eine Anpassung an unterschiedliche Zugfedergrößen möglich ist.

Eine solche Konstruktion des Hilfsantriebes kann an jeder Stelle eines Führungsschienenabschnittes ohne weitere Bearbeitung montiert und auch einfach ausgewechselt werden. In einer bevorzugten Ausführungsform ist es auch möglich, dass zwei im Wesentlichen horizontal und übereinander parallel verlaufende Führungsschienenabschnitte an jeder Seite des Torblattes nebeneinander angeordnet sind. Diese Führungsschienenabschnitte laufen parallel und sind untereinander vorzugsweise verbunden. Durch diese Montageart ist es möglich, dass in oder an diesen Führungsschienenabschnitten der komplette Hilfsantrieb mit Dämpfungseinrichtung an jeder Position befestigt werden kann. Ferner besteht die Möglichkeit, dass ein derartiger Hilfsantrieb sowohl oberhalb als auch unterhalb eines Führungsschienenabschnittes montiert werden kann.

Der Hilfsantrieb weist einen Anschlag auf, der mit dem Mitnehmer verbunden ist und mittels eines mit dem Mitnehmer verbundenen Gleiters auf dem Tragelement translatorisch verändert werden kann. Der Mitnehmer ist so konstruiert, dass der Gleiter in den im Wesentlichen horizontalen Führungsschienenabschnitt hineinragt, wobei die Führungsschiene als solche als J- oder C-Profil ausgebildet sein kann. Der in den Führungsschienenabschnitt kontaktlos eingreifende Anschlag erfordert bedarf somit keines weiteren Raumes außerhalb der Führungsschiene. Durch einen solchen Aufbau kann der Hilfsantrieb mit den Führungsschienenabschnitten in der Art verbunden werden, dass bei einem Öffnungsvorgang des Torblattes der Mitnehmer mit dem seitlichen Anschlag entweder direkt durch das Torblatt oder durch Anbauteile wie Rollelemente oder dergleichen kraftbeaufschlagt wird.

Als besonders wirkungsvoll haben sich Zugfedern als Federspeicher in der Praxis bewährt, weil diese mit größeren Kräften belastet werden können und nicht wie es bei Druckfedern der Fall ist, zu Blockierungen neigen. Auch liegt durch die Verwendung von Zugfederelementen eine verminderte Geräuschbildung vor, denn der Innendurchmesser des Federspeichers ist größer als der Durchmesser des Tragelementes.

Die Wirkungsweise des Hilfsantriebes, der nur rein mechanisch arbeitet wird dann aktiviert, wenn das Torblatt aus der Schließstellung in die Öffnungsstellung und damit in seine Parkposition gefahren wird. Dabei wird die vorhandene kinetische Energie des sich bewegenden Torblattes zur Kraftbeaufschlagung auf den Anschlag verwendet. Die kinetische Energie des sich bewegenden Torblattes wird in den Federspeicher übertragen. Dieses geschieht solange, bis das Torblatt in seiner Parkposition angekommen ist. Das Torblatt wird in der Ruheposition, d.h. in der Öffnungsstellung, aus Sicherheitsgründen anschließend entweder durch den elektrischen Antrieb oder eine Verriegelung in dieser Position blockiert. Dieses bedeutet, dass in dem Federelement nun eine statische Energie gespeichert wird, die anschließend bei einem Schließvorgang wieder freigegeben wird. Mittels des Hilfsantriebes mit dem Federspeicher kann die Totpunktlage des Torblattes überwunden werden, denn die Anschubkräfte des Hilfsantriebes sind ausreichend, um das Torblatt aus der Totpunktlage herauszubringen.

Ein derartiger Hilfsantrieb mit Dämpfungseinrichtung arbeitet wartungsfrei. Neben dem geringen Platzbedarf ist auch gegenüber bekannten Ausführungen aufgrund der Konstruktion mit der ortsveränderbaren Baugruppe eine bessere Montage und gleichzeitig auch eine Geräuschverminderung verbunden.

In der Regel wird auf jeder Seite des Torblattes in den im Wesentlichen horizontalen Führungsschienenabschnitten ein solcher Hilfsantrieb montiert. Ferner ist durch die kompakte Baugruppe auch eine Auswechselung des Federspeichers ohne weiteres möglich. Durch die Verwendung von unterschiedlich starken Zugfederelementen ist eine optimale Anpassung der Hilfsantriebausbildung für alle unterschiedlichen Torblattgrößen möglich.

Der Hilfsantrieb mit der Dämpfungseinrichtung kann jedoch auch nur als reines Anschlagelement für ein sich öffnendes Torblatt, das beispielsweise von Hand bedient wird, verwendet werden. Auch hier zahlt sich der modulare Aufbau der Konstruktion aus, da aufgrund der auf dem Tragelement translatorisch verschiebbaren Baugruppe eine genaue Platzierung möglich ist.

Die Erfindung wird anhand eines in den Zeichnungen schematisch dargestellten Ausführungsbeispieles näher erläutert.
- Figur 1: Eine Gesamtansicht eines Aufbaues eines Hilfsantriebes mit ortsfestem Halter und einer auf einem Tragelement translatorisch veränderbaren Baugruppe;
- Figur 2: eine Einzeldarstellung der Baugruppe nach Figur 1 in einer perspektivischen Darstellung;
- Figur 3: wie Figur 2 mit einer anderen Blickrichtung;
- Figur 4: eine Ausschnittdarstellung des Federspeichers in Verbindung mit einem Halter;
- Figur 5: die Ausführung eines Mitnehmers in perspektivischer Darstellung;
- Figur 6: ein Federspeicher in einer Ausführung als Zugfederelement;
- Figur 7: eine bevorzugte Ausführungsform eines Halters, der auf dem Tragelement ortsveränderbar ist;

Die Figur 1 gibt in einer Gesamtdarstellung eine mögliche Ausführungsform eines Hilfsantriebes mit Dämpfungseinrichtung wieder. Dabei ist auf einem Tragelement 1 an einem Ende ein Halter 2 über Befestigungsbohrungen 4 mit dem Tragelement 1 fest verbunden. Des Weiteren ist auf dem Tragelement 1 eine Baugruppe 27 angeordnet. Die Baugruppe 27 besteht im Wesentlichen aus einem Halter 3 auf der rechten Seite, an dem über eine Anschlussbohrung 5 ein Federspeicher 7 auswechselbar befestigt ist. Das andere Ende des Federspeichers 7 ist an einem Mitnehmer 8 befestigt, wobei an dem Mitnehmer 8 ebenfalls ein Anschlag 9 auswechselbar angebracht ist. Das Tragelement 1 kann beispielsweise aus Rundmaterial oder einem Rohr oder auch in einer anderen Form, beispielsweise mehreckig, ausgeführt werden.

Die Baugruppe 27 wird in den Figuren 2 und 3 in separaten Darstellungen wiedergegeben. Innerhalb des Mitnehmers 8 ist ein Gleiter 12 eingesetzt, wobei die endseitige Befestigung des Federspeichers 7 mit seinen zwei Endwindungen auf dem Gleiter 12 zur Anlage kommt. Dadurch ist insbesondere eine Schall-End-Kopplung zwischen dem Federspeicher 7 mit seinem Federinnendurchmesser 28 gegenüber dem Tragelement 1 gegeben, weil der Durchmesser des Tragelementes 1 geringer ist als der Federinnendurchmesser 28.

Damit der Halter 3 auch auf dem Tragelement 1 translatorisch verändert und damit in seiner absoluten Position bewegt werden kann ist es notwendig, dass an dem Halter 3 ein Übergriff 13 vorhanden ist, wie es die Figur 7 verdeutlicht. Der Übergriff 13 ist so gestaltet, dass das Tragelement 1 mit seinem Außendurchmesser in den Innenbereich des Übergriffes 13 mit Spiel eintauchen kann.

Durch die Anschlussbohrungen 5 ist es möglich, je nach Befestigungsart auf der linken und rechten Seite des Führungsschienenabschnittes wahlweise über einen Haken 14 des Federspeichers 7 diesen auswechselbar anzuschließen. Des Weiteren sind sowohl der Halter 2 als der Halter 3 mit einer Montagewand 25 ausgestattet, in der Durchbrüche 24 oder Bohrungen enthalten sind, um Gegenplatten 11 über Befestigungen 10 mit den nicht dargestellten Führungsschienenabschnitten in einer Ausführung als C- oder J-Profil, durchführen zu können. Damit die Montage der Halter 2 und 3 problemlos abläuft, haben diese einen oberen Anschlag 6, der auf den Führungsschienenabschnitten zur Anlage kommt. Ferner sind an der Montagewand 25 seitlich vorstehende Verstärkungen 26 zur Formstabilisierung vorhanden.

Eine Einzeldarstellung des Mitnehmers 8 gibt die Figur 5 wieder. Dabei besteht der Mitnehmer 8 im Wesentlichen aus einer Basis 15, an der endseitig jeweils Abwinkelungen 16, 17 angeformt sind. Innerhalb der Abwinkelungen 16, 17 sind jeweils Durchbrüche 18 vorhanden, die zur Aufnahme des Gleiters 12 dienen. Der Gleiter 12 hat auf seinem Umfang nicht näher bezeichnete Vorsprünge, die beispielsweise in seitliche Ausbuchtungen 19 des Durchbruches 18 eingreifen. Somit ist der Gleiter 12 verdrehsicher in den Durchbrüchen 18 platziert. Nach unten hin weist die Basis 15 einen Schenkel 20 auf, von dem sich eine Abwinkelung 21 vorstehend erstreckt. Endseitig ist an der Abwinkelung 21 eine Aufnahme 22 für den auswechselbaren Anschlag 9. Der Anschlag 9 kann über Durchbrüche 23 auswechselbar mit dem Mitnehmer 8 verbunden werden.

Die Figur 6 zeigt den Federspeicher 7, der als Zugfeder ausgebildet ist. Auf der rechten Seite des Federspeichers 7 ist der Innendurchmesser geringer, dieser wird maßlich im Wesentlichen auf den Außendurchmesser des Tragelementes 1 durch den Federanschlussinnendurchmesser 29 festgelegt. Der sich zur rechten Seite anschließende Federinnendurchmesser 28 ist wesentlich größer als der Außendurchmesser des Tragelementes 1. Dadurch wird eine Körper-Schall-Endkopplung zwischen den Bauteilen erreicht. Der Federinnendurchmesser 28 kommt auf dem aus Kunststoff bestehenden Gleiter 12 durch die Federwindungen zur Anlage. Da aufgrund der Belastung Zugfedern nicht dazu neigen sich zu verwerfen, wird es durch den größeren Federinnendurchmesser 28 nicht zu einem Kontakt mit dem Tragelement 1 kommen. Dadurch wird keine Geräuschentwicklung bei der Kraftbeaufschlagung des Hilfsantriebes durch das Torblatt entstehen. Um das Eindrehen der endseitigen Windungen des Federspeichers 7 zu erleichtern, sind an den Abwinkelungen 16, 17 Montagehilfen 30 an dem Mitnehmer 8 angeformt.

### Bezugszeichen

- 1: Tragelement
- 2: Halter
- 3: Halter
- 4: Befestigungsbohrung
- 5: Anschlussbohrung
- 6: Anschlag
- 7: Federspeicher
- 8: Mitnehmer
- 9: Anschlag
- 10: Befestigung
- 11: Gegenplatte
- 12: Gleiter
- 13: Übergriff
- 14: Haken
- 15: Basis
- 16: Abwinkelung
- 17: Abwinkelung
- 18: Durchbruch
- 19: Ausbuchtung
- 20: Schenkel
- 21: Abwinkelung
- 22: Aufnahme
- 23: Durchbruch
- 24: Durchbruch
- 25: Montagewand
- 26: Verstärkung
- 27: Baugruppe
- 28: Federinnendurchmesser
- 29: Federanschlussinnendurchmesser
- 30: Montagehilfe

## Patentansprüche

1. Hilfsantrieb mit Dämpfungseinrichtung für ein ortsveränderbares Torblatt, das in seitlichen Führungsschienen, die mindestens einen im Wesentlichen horizontalen Führungsschienenabschnitt aufweisen, geführt wird, wobei der Hilfsantrieb durch ein Zugfederelement bestimmt wird, **dadurch gekennzeichnet, dass** der Hilfsantrieb im Wesentlichen aus einem länglichen, stationären Tragelement (1) mit an einem seiner Enden befestigten ersten Halter (2) und einer auf dem Tragelement (1) translatorisch veränderbaren Baugruppe (27) mit einem zweiten Halter (3) besteht.

2. Hilfsantrieb nach Anspruch 1, **dadurch gekennzeichnet, dass** die Baugruppe (27) im Wesentlichen aus dem auf dem Tragelement (1) ortsveränderbaren und in seiner Position einstellbarem und an dem im Wesentlichen horizontal verlaufenden Führungsschienenabschnitt festlegbaren Halter (3) und einem an dem Halter (3) einerends befestigten Federspeicher (7) besteht, wobei der Federspeicher (7) andererends mit einem auf dem Tragelement (1) zwischen den Haltern (2, 3) translatorisch ortsveränderbaren Mitnehmer (8) verbunden ist, und dass an dem Mitnehmer (8) ein Anschlag (9) angeordnet ist, der in einen Innenraum eines im Wesentlichen horizontalen Führungsschienenabschnittes ortsveränderbar eintaucht.

3. Hilfsantrieb nach den Ansprüchen 1 und 2, **dadurch gekennzeichnet, dass** der Federspeicher (7) als Zugfederelement ausgebildet ist.

4. Hilfsantrieb nach den vorhergehenden Ansprüchen, **dadurch gekennzeichnet, dass** das Tragelement (1) in seinem Querschnitt rund oder mehreckig oder aus einem Vollmaterial oder einem Rohr in unterschiedlichen Durchmessern und Längen ausgebildet ist, und dass die Federspeicher (7) in ihren Abmaßen dem Tragelement (1) angepasst werden kann.

5. Hilfsantrieb nach einem der vorhergehenden Ansprüche, **dadurch gekennzeichnet, dass** der Halter (3) einen Übergriff (13) aufweist, der im Wesentlichen dem Umfang des Tragelementes (1) entspricht, wobei zwischen dem Übergriff (13) und dem Umfang des Tragelementes (1) eine mit Spiel behaftete Maßabstimmung besteht.

6. Hilfsantrieb nach Anspruch 2, **dadurch gekennzeichnet, dass** der Mitnehmer (8) eine im Wesentlichen parallel zum Tragelement (1) verlaufende Basis (15) aufweist, an dessen Enden Abwinkelungen (16, 17) angeformt sind, die jeweils mit Durchbrüchen (18) versehen und von einem Gleiter (12) durchdrungen werden, der auf dem Tragelement (1) direkt ortsveränderbar ist.

7. Hilfsantrieb nach Anspruch 6, **dadurch gekennzeichnet, dass** seitlich in den Durchbrüchen (18) Ausbuchtungen (19) enthalten sind, in die auf dem Umfang des Gleiters (12) vorhandene Vorsprünge zur Verdrehsicherung des Gleiters (12) eingreifen.

8. Hilfsantrieb nach Anspruch 6, **dadurch gekennzeichnet, dass** der Mitnehmer (8) an den Abwinkelungen (16, 17) Montagehilfen (30) zur Aufnahme des Federelementes des Federspeichers (7) vorhanden sind, so dass ein Ende des Federelementes durch Übergreifen mindestens zweier endseitiger Windungen hinter eine der Abwinkelungen (16, 17) greift.

9. Hilfsantrieb nach einem der vorhergehenden Ansprüche, **dadurch gekennzeichnet, dass** die Verbindung zwischen den Haltern (2, 3) und der im Wesentlichen horizontalen Führungsschienenabschnitte mittels Gegenplatten (11), die über Befestigungen (10) gegen Montagewände (25) durch Kraft- und Formschluss festgesetzt werden, erzielt wird.

10. Hilfsantrieb nach einem der vorhergehenden Ansprüche, **dadurch gekennzeichnet, dass** der Innendurchmesser des Federspeichers (7) im Wesentlichen dem Außendurchmesser des Gleiters (12) entspricht.

11. Hilfsantrieb nach einem der vorhergehenden Ansprüche, **dadurch gekennzeichnet, dass** der Gleiter (12) aus einem Kunststoff besteht.

12. Hilfsantrieb nach einem der vorhergehenden Ansprüche, **dadurch gekennzeichnet, dass** der Anschlag (9) mit dem Mitnehmer (8) auswechselbar verbunden ist.

13. Tor mit einem Torblatt, das über seitliche Führungsschienen ortsveränderbar ist, wobei die Führungsschienen auch im Wesentlichen horizontal verlaufende Führungsschienenabschnitte aufweisen, mit mindestens einem Hilfsantrieb mit Dämpfungseinrichtung nach einem oder mehreren der vorhergehenden Ansprüche, wobei der Anschlag (9) in einen Innenraum des im Wesentlichen horizontal verlaufenden Führungsschienenabschnittes ortsveränderbar, ohne Kontakt mit dem Führungsschienenabschnitt, eintaucht.

14. Tor nach Anspruch 13, **dadurch gekennzeichnet, dass** die Führungsschienenabschnitte parallel zueinander verlaufen.

15. Tor nach einem der Ansprüche 13 oder 14, **dadurch gekennzeichnet, dass** der Halter (2) über eine Gegenplatte (11) und der Halter (3) über mindestens zwei Gegenplatten (11) verfügt, die jeweils in einen Innenraum des im Wesentlichen horizontal verlaufenden Führungsschienenabschnittes eingreifen und gegen Montagewände (25) der Halter (2, 3) anstellbar und festsetzbar sind.
